# FASCICULE DE BREVET EUROPEEN

(11) **EP 0 124 417 B1**
(45) Date de publication et mention de la délivrance du brevet: **26.08.1987**
(21) Numéro de dépôt: 84400766.6
(22) Date de dépôt: 18.04.1984
(51) Int. Cl.: B65D 81/16

(54) **Emballage, notamment pour le transport et l'expédition de produits, biologiques par exemple**
Verpackung für den Transport und die Spedition von Produkten, z.B. von biologischen Produkten
Package for the transport and the shipment of products, e.g. biological products

(30) Priorité: 27.04.1983 FR 8306902
(43) Date de publication de la demande: 07.11.1984
(73) Titulaire: Levy, Claude, F-75005 Paris (FR); Duchesne, Jean-Philippe, F-75019 Paris (FR)
(72) Inventeur: Levy, Claude, F-75005 Paris (FR); Duchesne, Jean-Philippe, F-75019 Paris (FR)
(74) Mandataire: Dupuy, René Gaston

## Description

La présente invention a pour objet un emballage, notamment pour le transport et l'expédition de produits divers, par exemple de produits biologiques, tels que prélèvements humains de laboratoires, comme cela se passe habituellement pour les besoins de transmission aux fins d'analyses médicales.

Ces produits de prélèvements, sang, urines, pièces anatomiques en suspension dans des liquides de conservation, etc, sont souvent, maintenant, expédiés par voie postale.

Il existe déjà des emballages utilisés à cette fin, généralement, fabriqués en matière semi-rigide par exemple en matière plastique. Ainsi on connaît par exemple d'après GB-A 1 045952 un tel emballage comportant un corps de boîtier présentant un alvéole apte à recevoir un contenant de produits à transporter, tel qu'un tube, muni d'un bouchon de fermeture, un couvercle adaptable sur ledit boîtier et présentant un profil interne permettant d'immobiliser en compression axiale le tube dans l'alvéole par coincement d'une portée du bouchon du tube et des moyens de verrouillage pour bloquer ledit couvercle sur ledit boîtier, ladite portée étant en contact avec le couvercle. Malheureusement il a été constaté, lors des transmissions postales (ou autres) que ces emballages connus n'étaient pas assez résistants et qu'il arrivait que les produits transportés étaient détruits et inutilisables car lesdits emballages ne protégeaient pas suffisamment ces produits ou leurs contenants (tubes en général).

Les reproches faits auxdits emballages, tant par les utilisateurs, que par l'administration postale (protection des préposés ou du public) sont les suivants:
a) trop grande souplesse, et manque de résistance, à l'origine de la rupture des contenants sensés être protégés par lesdits emballages.
b) non étanchéité de l'emballage lui-même, d'où diffusion éventuellement dangereuse des liquides ou produits contenus après bris interne accidentel.
c) ouverture intempestive de l'emballage lui-même, même inséré dans une deuxième enveloppe protectrice (généralement en papier «Kraft» doublé de feuille plastique alvéolée).
d) volume intérieur de l'emballage, non calibré, d'où ballottements des contenants et augmentation des risques de transport.
e) format de l'emballage non toujours adapté aux dimensions réglementaires postales.

La présente invention se propose de fournir un emballage du type décrit dans GB-A 1045952 mais à plusieurs alvéoles, qui remédie aux inconvénients précités, et répond aux conditions de sécurité de transport, ainsi qu'aux exigences de l'Administration Postale.

La présente invention est caractérisé par le fait que chaque bouchon comporte une seconde portée de diamètre réduit par rapport à ladite première portée, ladite seconde portée étant apte à s'engager de manière étanche dans la partie supérieure de l'alvéole correspondant, et une troisième portée de diamètre réduit par rapport à la seconde portée et apte à s'engager de manière étanche dans la partie supérieure de chaque contenant, chaque bouchon étant ainsi apte à rendre étanche le contenant et l'alvéole correspondant en cas de bris des contenants dans les alvéoles.

D'autres particularités et avantages apparaîtront à la lecture de la description et des revendications qui suivent, lesquelles sont faites en regard des dessins annexés sur lesquels:
La Fig. 1 est une élévation en coupe par un plan médian vertical, d'un boîtier complet conforme à l'invention, contenant trois tubes insérés et bloqués dans leurs alvéoles respectifs.
La Fig. 2 est une vue correspondante, les tubes n'étant pas en place dans leurs alvéoles, et le couvercle étant représenté en cours de mise en place sur le boîtier.
La Fig. 3 est une vue de dessous du boîtier, conforme à la figure 1, le couvercle complémentaire de dessous étant enlevé.

Dans le mode de réalisation selon le dessin annexé, on voit en 1 le corps de boîtier moulé avantageusement en Polyéthylène Basse Pression. Ce corps comporte (par exemple) trois alvéoles 2, 3, 4 adjacents. L'alvéole central 3 est séparé des alvéoles 2 et 4 par des espaces alvéolaires, respectivement 5 et 6. Les espaces 5 et 6 débouchent librement à la partie supérieure du boîtier 1.

Les alvéoles 2, 3, 4 peuvent recevoir respectivement chacun un tube tel que 7, leur calibrage étant tel que chaque tube y soit logé facilement, mais relativement étroitement pour éviter tout ballottement.

En fait, et comme il va être expliqué ci-après, chaque tube est bloqué en pression axiale entre ses deux extrémités, d'une part, par son fond, contre un croisillon 8 venu de moulage dans l'extrémité inférieure de chaque alvéole (croisillon relativement souple et déformable) et d'autre part, par sa tête et plus précisément son bouchon 9 de fermeture, dans un logement complémentaire 10 ménagé à l'intérieur du couvercle principal 11 venant s'adapter sur le boîtier 1.

D'une manière évidente on a ainsi prévu dans le couvercle 11, trois logements 10 destinés à venir coiffer les trois bouchons 9 des trois tubes 7.

Le couvercle 11 comporte deux languettes de verrouillage 12 et 13 qui viennent s'introduire respectivement dans les espaces 5 et 6, de telle sorte qu'en fin d'enfoncement du couvercle sur le boîtier, les extrémités 12a et 13a des languettes viennent s'accrocher sur les crans externes 14 et 15 prévus à la partie inférieure des alvéoles 2 et4.

Le fond de boîtier 1 est ouvert et délimité par une jupe périphérique 16 de manière à permettre l'accessibilité des doigts vers les extrémités 12a et 13a de languette. Une pression simultanée sur ces extrémités dans le sens d'un rapprochement, permet un déverrouillage et l'extraction du couvercle 11 hors du boîtier 1.

Le couvercle de fond 17 (fig. 1) adaptable par emboîtement, sur la jupe 16, permet d'occulter le fond de boîtier, et empêche un accès accidentel aux organes de verrouillage 12a et 13a. Des redans de sécurité 17a-17b des petites cavités complémentaires prévues dans la périphérie interne du couvercle de fond 17.

## Revendications

1. Emballage, notamment pour le transport et l'expédition de produits, par exemple biologiques, comportant un corps de boîtier (1) présentant des alvéoles (2, 3, 4) aptes à recevoir chacun un contenant (7) de produits à transporter, tel qu'un tube muni d'un bouchon de fermeture (9), un couvercle (11) adaptable sur ledit boîtier et présentant un profil interne permettant d'immobiliser en compression axiale les contenants dans les alvéoles respectifs par coincement d'une portée du bouchon de chaque contenant et des moyens de verrouillage pour bloquer ledit couvercle sur ledit boîtier, ladite portée (9a) étant en contact avec le couvercle (11), caractérisé par le fait que chaque bouchon comporte une seconde portée (9b) de diamètre réduit par rapport à ladite première portée (9a), ladite seconde portée (9b) étant apte à s'engager de manière étanche dans la partie supérieure de l'alvéole correspondant (2, 3, 4), et une troisième portée (9c) de diamètre réduit par rapport à la seconde portée (9b) et apte à s'engager de manière étanche dans la partie supérieure de chaque contenant, chaque bouchon étant ainsi apte à rendre étanche le contenant (7) et l'alvéole correspondant (2, 3, 4) en cas de bris des contenants dans les alvéoles.

2. Emballage selon la revendication 1, caractérisé par le fait que ledit corps de boîtier (1) comporte trois alvéoles (2, 3, 4).

3. Emballage selon l'une quelconque des revendications précédentes, caractérisé par le fait que les moyens de verrouillage comprennent sur le couvercle (11) deux languettes de verrouillage (12, 13) qui s'engagent respectivement dans des espaces alvéolaires (5, 6) séparant les alvéoles (2, 3, 4) du corps de boîtier, et dont les extrémités (12a, 13a) viennent s'accrocher sur des crans externes (14, 15) prévus à la partie inférieure des alvéoles (2,4).

4. Emballage selon l'une quelconque des revendications précédentes, caractérisé par le fait que le fond du corps de boîtier (1) est ouvert et délimité par une jupe périphérique (16) sur laquelle est adaptable par emboitement un couvercle de fond (17).

5. Emballage selon quelconque des revendications précédentes, caractérisé par le fait que les contenants sont réalisés en polycarbonate.

## Patentansprüche

1. Verpackung, insbesondere für den Transport und die Verschickung von Produkten, zum Beispiel von biologischen Produkten, bestehend aus einem Gehäusekörper (1) mit Zellen (2, 3, 4) zur jeweiligen Aufnahme eines hülsenartigen, mit einem Verschlussstopfen (9) versehenen Behälters (7) für die zu transportierenden Produkte, aus einem auf den Gehäusekörper aufsetzbaren Dekkel (11) mit einem inneren Profil zur Festsetzung der Behälter in den einzelnen Zellen in axial zusammengedrücktem Zustand durch Klemmen einer Anlagefläche des Verschlussstopfens jedes Behälters und aus Verriegelungsmitteln zum Festhalten des Deckels auf dem Gehäusekörper, wobei die Anlagefläche (9a) den Deckel (11) berührt, dadurch gekennzeichnet, dass jeder Verschlussstopfen eine zweite Anlagefläche (9b) aufweist, deren Durchmesser gegenüber dem der ersten Anlagefläche (9a) verkleinert ist, dass die zweite Anlagefläche (9b) dichtend an dem oberen Bereich der zugeordneten Zelle (2, 3, 4) anliegt und dass eine dritte Anlagefläche (9c) vorgesehen ist, deren Durchmesser gegenüber dem der zweiten Anlagefläche (9b) verkleinert ist und die dichtend an dem oberen Bereich jedes Behälters (7) anliegt, so dass jeder Verschlussstopfen im Falle eines Bruches eines der Behälter in den Zellen den jeweiligen Behälter (7) und die Zelle abdichtet.

2. Verpackung nach Anspruch 1, dadurch gekennzeichnet, dass der Gehäusekörper (1) drei Zellen (2, 3, 4) trägt.

3. Verpackung nach Anspruch 1 oder 2, dadurch gekennzeichnet, dass die Verriegelungsmittel an dem Deckel (11) zwei Verschlusszungen (12, 13) umfassen, die jeweils in die Zellenräume (5, 6) eingreifen, die die Zellen (2, 3, 4) in dem Gehäusekörper abteilen, und deren äussere Enden (12a, 13a) sich hinter äussere Schlitze (14, 15) haken, die im unteren Bereich der Zellen (2, 4) vorgesehen sind.

4. Verpackung nach einem der vorhergehenden Ansprüche, dadurch gekennzeichnet, dass der Boden des Gehäusekörpers (1) offen ist und durch einen umlaufenden Steg (16) abgeschlossen wird, über den ein Bodendeckel aufrastbar ist.

5. Verpackung nach einem der vorhergehenden Ansprüche, dadurch gekennzeichnet, dass die Behälter aus Polykarbonat bestehen.

## Claims

1. Package, particularly for conveying and shipping products, for example biological products, comprising a casing body (1) having cells (2, 3, 4) each capable of receiving a container (7) for the products to be conveyed, such as a tube equipped with a closure stopper (9)., a lid (11) which can be fitted onto the said casing and having an internal profile enabling the containers to be immobilized by axial compression in the corresponding cells by wedging a span of the stopper of each container and latching means for locking the said lid onto the said casing, the said span (9a) being in contact with the lid (11), characterized in that each stopper has a second span (9b) of smaller diameter when compared with the said first span (9a), the said second span (9b) being capable of engaging in a leakproof manner in the upper part of the corresponding cell (2,3,4) and a third span (9c) of smaller diameter when compared with the second span (9b) and capable of engaging in a leakproof manner in the upper part of each container (7), each stopper being thus capable of leakproofing the container (7) and the corresponding cell (2, 3, 4) in the event of breakage of the containers in the cells.

2. Package according to Claim 1, characterized in that the said casing body (1) comprises three cells (2,3,4).

3. Package according to either of the preceding claims, characterized in that the latching means comprise, on the lid (11), two latching tongues (12, 13) which engage, respectively, the cellular spaces (5, 6) separating the cells (2, 3, 4) of the casing body, and whose ends (12a, 13a), hook onto external notches (14, 15) provided in the lower part of the cells (2,4).

4. Package according to any one of the preceding claims, characterized in that the bottom of the casing body (1) is open and bounded by a peripheral skirt (16) onto which a bottom lid (17) can be adapted by nesting.

5. Package according to any one of the preceding claims, characterized in that the containers are made of polycarbonate.
